# EUROPÄISCHE PATENTSCHRIFT

(11) **EP 2 363 213 B1**
(45) Veröffentlichungstag und Bekanntmachung des Hinweises auf die Patenterteilung: **06.04.2016**
(21) Anmeldenummer: 11150830.5
(22) Anmeldetag: 13.01.2011
(51) Int. Cl.: B08B 9/045, E03F 9/00, A46B 13/02, B08B 9/043

(54) **Rohrreinigungswerkzeug für ein Rohrreinigungsspiralsystem**
Pipe cleaning tool for a pipe cleaning spiral system
Outil de nettoyage de tuyau pour un système à spirale de nettoyage de tuyau

(30) Priorität: 03.03.2010 DE 202010003125 U
(43) Veröffentlichungstag der Anmeldung: 07.09.2011
(73) Patentinhaber: Haeger, Bernd Jürgen, 51427 Bergisch Gladbach (DE); Hartmann, Thomas, 57223 Kreuztal (DE)
(72) Erfinder: Haeger, Bernd Jürgen, 51427 Bergisch Gladbach (DE); Hartmann, Thomas, 57223 Kreuztal (DE)
(74) Vertreter: Lippert, Stachow & Partner

(56) Entgegenhaltungen:
- EP-A1- 0 456 402
- GB-A- 362 614
- GB-A- 691 105
- GB-A- 975 067
- US-A- 3 757 375
- US-A- 5 813 089

## Beschreibung

Die Erfindung betrifft ein Rohrreinigungswerkzeug für ein Rohrreinigungsspiralsystem nach dem Oberbegriff nach Anspruch 1.

Verunreinigungen und Verstopfungen in Kanälen und Rohren stellen insofern ein bekanntes Problem dar, als sie den Durchfluss beeinträchtigen oder sogar vollständig behindern können. Je nach Schwere der Verstopfung sind unterschiedliche Reinigungsmethoden bekannt.

Es hat sich herausgestellt, dass Rohrreinigungsspiralsysteme mit Rohrreinigungswerkzeugen sehr gut zur Lösung selbst von hartnäckigen Verstopfungen in Rohren und Kanälen geeignet sind. Üblicherweise weist ein Rohrreinigungsspiralsystem eine Rohrreinigungsspirale mit einem Durchmesser von 8 mm bis 32 mm auf, die an ihrem einen Ende durch eine Dreh-Schub-Vorrichtung angetrieben wird. Dies kann sowohl manuell als auch maschinell erfolgen. An dem anderen Ende der Rohrreinigungsspirale ist üblicherweise ein Rohrreinigungswerkzeug vorgesehen, mit dem Verunreinigungen bzw. die Ursache der Verstopfung in dem Rohr bzw. Kanal bearbeitet wird. Die heute eingesetzten Rohrreinigungswerkzeuge sind üblicherweise, je nach Art der Verstopfung und je nach Art des Rohres, als Fräser, Bohrer, Schneidkopf oder Kettenschleuder ausgebildet, so dass damit auch sehr feste, grobe Verstopfungen, Ablagerungen und Verunreinigungen in Rohren und Kanälen beseitigt werden können.

Während Rohrreinigungsspiralsysteme mit handelsüblichen Rohrreinigungswerkzeugen somit eine sehr robuste Möglichkeit zur Bearbeitung von Verstopfungen bieten, ist dagegen mit handelsüblichen Rohrreinigungswerkzeugen u. U. keine optimale Reinigungswirkung erzielbar. Dies führt dazu, dass mit dem Einsatz von handelsüblichen Rohrreinigungswerkzeugen zwar eine Verstopfung behoben werden kann, dabei jedoch erhebliche Rückstände in dem Kanal oder dem Rohr zurückbleiben. Dies verhindert einen optimalen Durchfluss durch das Rohr bzw. den Kanal, und an Rückständen können sich sehr leicht weitere Verunreinigungen ablagern, so dass es leicht zu einer erneuten Verstopfung kommen kann.

Das Patent US 3,757,375 beschreibt eine Einrichtung zum Herausziehen von Obstruktionen aus einer Engstelle, wobei die Einrichtung einen äußeren elastischen Schaft umfasst, der relativ zu einem inneren Element bewegbar ist. An dem inneren Element sind Greifer angeordnet, welche beim Bewegen des äußeren Schaftes zum inneren Element radial nach außen zum Greifen der Obstruktion bewegt werden, so dass die Obstruktion durch die Greifer erfasst und dann durch Zurückziehen der Einrichtung entfernt werden kann. Das Patent GB 975,067 betrifft ein Rohrreinigungswerkzeug, das eine Verbindungseinrichtung zum Verbinden mit einer in eine Dreh- und Schubbewegung versetzbare Rohrreinigungsspirale aufweist. Es umfasst ferner eine drehbare und elastische Spirale, die eine Mehrzahl von axial beabstandeten und sich transversal über den Durchmesser der Spirale hinaus erstreckenden Scheiben aufweist, welche jeweils einen radialen Schlitz besitzen und die von einem elastischen Draht oder Stab gehalten sind, der sich axial zur Spirale und mittig durch die Scheiben erstreckt. Die axial beabstandeten Scheiben bzw. deren Schlitze stellen axial beabstandete Führungskanten zum Führen und Entfernen der Obstruktion bereit. Die Schrift GB 362,614 betrifft eine Einrichtung zum Reinigen, Abschälen oder Polieren von Rohren in Form eines angetriebenen Schaftes, der eine Mehrzahl von zu diesem radial außen und parallel mit diesem sich erstreckende Abstreifelemente aufweist. Das Dokument US 5,813,089 beschreibt eine Reinigungseinrichtung, bei welchem eine Bürste über eine Welle von einem Motor angetrieben wird. Die Offenlegungsschrift EP 0 456 402 A1 beschreibt ein gattungsbildendes Rohrreinigungswerkzeug für ein Rohrreinigungsspiralsystem, wobei das Rohrreinigungswerkzeug bürstenartig zum Ausbürsten und Reinigen von Rohren ausgebildet ist und eine Vielzahl von sich radial erstreckenden Borsten aufweist, die über eine axiale Erstreckung und umfänglich des Rohrreinigungswerkzeuges angeordnet sind, wobei das Rohrreinigungswerkzeug zumindest eine Verbindungseinrichtung zum Verbinden mit zumindest einer in eine Dreh- und Schubbewegung versetzbare Rohrreinigungsspirale umfasst. Das Dokument GB 691,105 beschreibt eine Einrichtung zum Reinigen der Innenfläche von Rohren, wobei die Einrichtung mehrere miteinander kettenartig gekoppelte Elemente aufweist, an welchen sich jeweils radial nach außen Reinigungsborsten erstrecken.

Ausgehend von dem Stand der Technik liegt der Erfindung die Aufgabe zugrunde, ein Rohrreinigungswerkzeug für ein Rohrreinigungsspiralsystem bereitzustellen, das im Vergleich zu bekannten Rohrreinigungswerkzeugen die Reinigungswirkung verbessert und die genannten Probleme zumindest teilweise behebt.

Die Erfindung löst die bekannten Probleme mit einem Rohrreinigungswerkzeug für Rohrreinigungsspiralsysteme mit den Merkmalen von Anspruch 1.

Erfindungsgemäß umfasst das Rohrreinigungswerkzeug zumindest eine Verbindungseinrichtung zum Verbinden mit zumindest einer Rohrreinigungsspirale. Das Rohrreinigungswerkzeug ist bürstenartig zum Ausbürsten und Reinigen von Rohren ausgebildet und weist eine Vielzahl von sich radial erstreckenden Borsten auf, die über eine axiale Erstreckung und umfänglich des Rohrreinigungswerkzeuges angeordnet sind. Das Rohrreinigungswerkzeug weist zumindest eine Verbindungseinrichtung auf zum Verbinden mit zumindest einer in eine Dreh- und Schubbewegung versetzbare Rohrreinigungsspirale des Rohrreinigungsspiralsystem. Das erfindungsgemäße Rohrreinigungswerkzeug zeichnet sich dadurch aus, dass es zumindest einen Spiralabschnitt aufweist, wobei an einem axialen Ende des Spiralabschnittes die Verbindungseinrichtung angeordnet ist, und die Borsten an einem Kern befestigt sind, der im Innern der Spirale des zumindest einen Spiralabschnittes angeordnet ist, und wobei sich die Vielzahl von Borsten in dem Spiralabschnitt ausgehend vom Kern von dem Innern der Spirale des Spiralabschnitts zwischen benachbarten Spiralwendeln radial über den Spiralabschnitt hinaus nach außen erstrecken.

Damit ermöglicht das erfindungsgemäße Rohrreinigungswerkzeug eine deutlich bessere Reinigungswirkung als bekannte Rohrreinigungswerkzeuge, da die sich radial erstreckenden Borsten, wenn das Werkzeug gedreht oder geschoben wird, Verunreinigungen sehr effektiv und vollständig entfernen können. Zudem weist das Rohrreinigungswerkzeug durch das Vorsehen von zumindest einem Spiralabschnitt eine hohe Elastizität und Biegsamkeit bei hoher Robustheit auf, ähnlich wie Rohrreinigungsspiralen selbst, wodurch das erfindungsgemäße Werkzeug sehr gut in herkömmliche Rohrreinigungsspiralsysteme integriert werden kann. Die Borsten können in dem Spiralabschnitt beispielsweise an dessen Spirale selbst befestigt sein. Vorteilhafterweise können die Borsten im Innern der Spirale verbunden sein und sich von dort zwischen benachbarten Spiralwendeln radial nach außen erstrecken.

Neben erfindungsgemäßen Rohrreinigungswerkzeugen, deren Borsten in ihrer radialen Erstreckung deutlich geringer als der Rohr- bzw. Kanaldurchmesser ausgebildet sind, können auch erfindungsgemäße Werkzeuge mit Borsten mit einer radialen Erstreckung eingesetzt werden, die zumindest die Ausmaße des Rohr- bzw. Kanaldurchmessers aufweisen. Im erstgenannten Fall liegen die Borsten nicht sämtlich an der Rohrwand an, so dass das Werkzeug beispielsweise mit geringem Widerstand schnell gedreht werden kann, wodurch die Borsten mit einem hohen Impuls auf Verunreinigungen wirken können. Außerdem kann somit bereits dann eine Rohrreinigung erfolgen, wenn der Durchlassquerschnitt im Rohr durch Verunreinigungen noch sehr gering ist. Im zweitgenannten Fall kann eine sehr gute Reinigung der inneren Rohrwände erreicht werden. Es können daher auch erfindungsgemäße Werkzeuge mit unterschiedlichen radialen Borstenerstreckungen vorgesehen sein, die dann in Längsrichtung des Werkzeugs gestaffelt eingesetzt werden können.

Die Borsten können dabei beispielsweise aus Kunststoff, Metall oder einem Verbundwerkstoff gefertigt sein. Zum einen kann je nach Borstenmaterial ein unterschiedliches Herstellungsverfahren für das Rohrreinigungswerkzeug angewendet werden, was beispielsweise für den Preis, die Robustheit und die Dimensionen des Werkzeugs entscheidend sein kann. Zum anderen kann für ein spezielles Rohrmaterial das Borstenmaterial so gewählt werden, dass eine optimale Reinigung ohne Beschädigung des Rohres durchgeführt werden kann.

Auch weisen die Borster, neben einer radialen Erstreckung auch eine axiale Erstreckung auf, und kann die Länge der axialen und der radialen Erstreckungen in Richtung der Achse des Rohrreinigungswerkzeugs, je nach gewünschter Wirkung und Einsatzgebietvariieren. Solche Borsten, die sich senkrecht zur Achse des Werkzeugs radial nach außen erstrecken, können in ihrer radialen Erstreckung weniger leicht nachgeben als solche Borsten, die auch eine axiale Erstreckung aufweisen. Weisen die Borsten neben einer radialen Erstreckung auch eine axiale Erstreckung auf, so geben die Borsten bei einer Kraft, die senkrecht zur Achse wirkt, leichter nach und ermöglichen so eine sanftere Reinigung. Auch kann, je nachdem, ob die axiale Erstreckung der Borsten in positiver oder negativer axialer Richtung verläuft, eine unterschiedliche Reinigungswirkung bei dem Vor- und Zurückbewegen des Werkzeugs erzielt werden. Die reale oder gedachte Achse des Rohrreinigungswerkzeugs muss dabei nicht starr vorgesehen sein, sondern kann auch zumindest abschnittsweise biegbar bzw. abwinkelbar sein. Dadurch kann beispielsweise das Einführen in Rohre erleichtert werden, das Werkzeug kann Rohrbiegungen leichter folgen, und bei einer hohen Drehgeschwindigkeit kann bei Rohrreinigungswerkzeugen, bei denen die radiale Erstreckung der Borsten kleiner als der Rohrdurchmesser ist, zumindest ein Teil der Borsten durch Zentrifugalkraft in Kontakt mit der Rohrinnenwand gelangen.

Weitere vorteilhafte Ausführungen sind in den Unteransprüchen angegeben.

Vorteilhafterweise kann der Kern, an dem die Borsten befestigt sind, durch mehrere, insbesondere zwei, sich in axialer Richtung erstreckende verdrillte Metalldrähte gebildet werden, zwischen denen die Borsten eingeflochten sind und von denen sich die Borsten radial nach außen über den Umfang der den Kern aufnehmenden Spirale des zumindest einen Spiralabschnittes hinaus erstrecken. Auch können die Borsten miteinander so verdrillt sein, dass dadurch ein Kern gebildet ist. Ebenso kann der Kern beispielsweise aus einem Vollmaterial oder Hohlmaterial bestehen, wie etwa Kunststoff oder Metall, in dem die Borsten umgossen oder umspritzt sind. Ferner können andere Befestigungsmöglichkeiten der Borsten an dem Kern vorgesehen sein, beispielsweise können die Borsten um einen Vollmaterialkern geflochten sein. Der Kern kann beispielsweise starr, elastisch oder biegbar sein. Dabei kann es vorteilhaft sein, dass der Kern zylinderförmig ausgebildet ist mit rundem oder eckigen Querschnitt oder eine Struktur an der Oberfläche aufweist. Eine Struktur an der Oberfläche kann sich beispielsweise über die Befestigung der Borsten ergeben oder zur Befestigung der Borsten vorteilhaft sein. Die Spirale des Spiralabschnitts kann vorteilhafterweise zylinderförmig ausgebildet sein, so dass die Spirale die Form einer Zylinderspirale aufweist. Damit kann die Spirale die Form von handelsüblichen Rohrreinigungsspiralen aufweisen oder einen Abschnitt einer solchen umfassen. Für bestimmte Anwendungen kann es jedoch auch vorteilhaft sein, dass der Durchmesser der Spirale entlang ihrer Längsachse variiert.

In einer besonders vorteilhaften Ausführungsform umfasst der Kern des Rohrreinigungswerkzeugs, an dem Borsten befestigt sind, zumindest zwei insbesondere axial in Reihe angeordnete und vorzugsweise mechanisch gekoppelte Kernelemente. Die Anzahl und Länge der Kernelemente kann im Hinblick auf Anwendungsbereich und -aufgabe gewählt werden. Ein so gestaltetes Rohrreinigungswerkzeug ist variabler im Hinblick auf Bewegungen und Auslenkungen senkrecht zu seiner Achse, da der Kern nicht einteilig ausgebildet ist und somit weniger steif ist. Die Kernelemente können aneinander anliegen oder voneinander beabstandet sein.

Auch können Zwischenelemente zwischen den Kernelementen vorgesehen und auch zumindest teilweise mit ihnen verbunden sein, insbesondere formschlüssig, kraftschlüssig oder stoffschlüssig. Beispielsweise können die Kernelemente durch die Zwischenelemente miteinander verbunden sein. Dies kann beispielsweise durch das Anbringen, wie etwa Anlöten, Anschweißen oder Verklemmen von Zwischenelementen wie etwa kleinen Spiralen oder Drähten an den Kernelementen erfolgen. Vorteilhafterweise sind die Kernelemente nur gering voneinander beabstandet, wodurch eine sehr hohe Reinigungsleistung gewährleistet ist. Außerdem können dadurch beispielsweise bei möglicherweise vorgesehenen axialen Begrenzungen an den Enden des Spiralabschnitts, innerhalb dessen der Kern liegt, axiale Kräfte, die sich bei dem Einsatz des Rohrreinigungswerkzeugs auf die Kernelemente ergeben, durch die Begrenzungen aufgenommen werden. Da der die Kernelemente aufweisende Kern durch die Spirale, innerhalb welcher er angeordnet ist, federgeführt ist, wird neben der erhöhten radialen Flexibilität weiterhin eine hohe Stabilität gewährleistet. Insbesondere kann eine solche Ausführungsform beim Einführen des Rohrreinigungswerkzeugs in Rohre, insbesondere Rohre mit Krümmungen, vorteilhaft sein. Zudem kann das Rohrreinigungswerkzeug bei Rohrkrümmungen dem Rohrverlauf besser folgen, wodurch mehr Borsten an der Innenwand eines Rohres anliegen können. Dadurch kann eine besonders gute Reinigungswirkung erzeugt werden.

Vorzugsweise sind benachbarte Kernelemente durch Gelenkverbindungen mechanisch miteinander gekoppelt. Dadurch kann beispielsweise eine bessere Stabilität, Reinigungswirkung und/oder Handhabung des Rohrreinigungswerkzeugs gewährleistet werden.

Insbesondere hat es sich als vorteilhaft herausgestellt, die Gelenkverbindungen so auszugestalten, dass die einzelnen Kernelemente gegeneinander um ihre jeweilige Achse verdrehbar sind. Dadurch kann beispielsweise einem Verklemmen des Rohrreinigungswerkzeugs vorgebeugt werden, und die jeweiligen Kernelemente können sich mit jeweils unterschiedlicher Rotationsgeschwindigkeit drehen, wodurch die Reinigung von Rohren weiter optimiert werden kann.

Vorteilhafterweise sind die Gelenkverbindungen so ausgestaltet, dass die Achsen benachbarter Kernelemente gegeneinander verkippbar sind, so dass das Rohrreinigungswerkzeug innerhalb des Spiralabschnitts oder benachbart dazu senkrecht zu seiner Achse in Ruhelage ausgelenkt werden kann. Dies kann beispielsweise dadurch gewährleistet werden, dass durch die Gelenkverbindungen zwischen den benachbarten Kernelementen zumindest eine Drehachse bereitgestellt ist, die nicht parallel zur Achse der Kernelemente liegt. Beispielsweise können die Gelenkverbindungen auch so ausgebildet sein, dass sie ein Verkippen benachbarter Kernelemente ermöglichen und gleichzeitig eine Rotation der Kernelemente gegeneinander unmöglich machen, indem die Gelenkverbindungen entsprechende Drehachsen zur Verfügung stellen. Dies kann insbesondere dann vorteilhaft sein, wenn eine über die axiale Erstreckung des Werkzeugs konstante Rotationsgeschwindigkeit der Borsten sichergestellt sein soll.

Es hat sich als vorteilhaft erwiesen, die Verbindungen so auszubilden, dass sie zug- und druckbelastbar sind. Dies ist insbesondere für die Handhabung und Stabilität des Rohrreinigungswerkzeugs günstig.

Vorzugsweise sind die Verbindungen zwischen zwei axial benachbarten Kernelementen so ausgebildet, dass sie auch bei gegeneinander verdrehten oder gar rotierenden Kernelementen Zug- und Druckkräfte aufnehmen können. Dadurch kann ein stabiles Verhalten des Rohrreinigungswerkzeugs auch bei einer Schub- oder Zugbewegung bei gleichzeitiger Rotation des Werkzeugs, und damit u.U. zumindest auch teilweise der Kernelemente, erreicht werden, was für die praktische Anwendung des Werkzeugs von besonderer Bedeutung ist. Beispielsweise kann eine solche Verbindung als Kugel/Pfanne-Gelenk oder andere herkömmliche Gelenkverbindungen, wie etwa ein Scharniergelenk, ein Sattelgelenk, ein Zapfengelenk oder auch Gelenkkombinationen realisiert werden.

Es kann vorteilhaft sein, dass die zumindest eine Verbindungseinrichtung des Rohrreinigungswerkzeugs als betätigbare Kupplung ausgebildet ist, die mittels eines Werkzeugs oder werkzeuglos betätigbar ist. Dadurch ist ein sehr schnelles und einfaches Ankuppeln an beispielsweise eine Rohrreinigungsspirale möglich. Dabei können beispielsweise gebräuchliche Kupplungen, wie etwa KaRo®, Rioned® oder T-Nut-Kupplungen vorgesehen werden. Dadurch ist das Rohrreinigungswerkzeug in sämtlichen handelsüblichen Rohrreinigungsspiralsystemen einsetzbar.

Bei einer weiteren vorteilhaften Ausführungsform des Rohrreinigungswerkzeugs sind die Borsten in einem axialen Abschnitt angeordnet, an dessen beiden axialen Enden jeweils eine Verbindungseinrichtung angeordnet ist. Die Verbindungseinrichtung kann insbesondere auch eine Kupplung sein. Dadurch ist der Abschnitt, in dem die Borsten angeordnet sind, dauerhaft festgelegt, und ein Verschieben der Borsten entlang der Achse des Rohrreinigungswerkzeugs kann im Wesentlichen vermieden werden, wobei der Ort, an dem die einzelnen Borsten angeordnet sind, nicht vollkommen starr fixiert sein muss.

Ferner kann es vorteilhaft sein, dass das Rohrreinigungswerkzeug einen Spiralabschnitt umfasst, an dessen beiden axialen Enden jeweils eine Verbindungseinrichtung, insbesondere eine Kupplung vorgesehen ist, wobei die Borsten an einem Kern befestigt sind, der im Innern der Spirale des Spiralabschnitts liegt. Dadurch ist eine sehr gute Flexibilität und gleichzeitige Robustheit des Abschnittes, in dem sich die Borsten befinden, gegeben.

Auch kann dabei zumindest eine Verbindungseinrichtung, insbesondere eine Kupplung, an einer Stirnseite des Kerns, also einem axialen Ende des Kerns, an dem die Borsten befestigt sind, anliegen, wodurch sich ein Reibschluss zwischen der zumindest einen Verbindungseinrichtung und dem Kern ergeben kann. Dadurch ist eine noch bessere Stabilität des Rohrreinigungswerkzeugs gewährleistet.

In einer weiteren vorteilhaften Ausführung des Rohrreinigungswerkzeugs sind beide Verbindungseinrichtungen, insbesondere beide Kupplungen, mit dem Kern, an dem die Borsten befestigt sind, formschlüssig oder stoffschlüssig verbunden. Dadurch weist das Rohrreinigungswerkzeug eine besonders hohe Festigkeit und Robustheit auf.

Es kann vorteilhaft sein, dass die Länge der radialen Erstreckung der Borsten in axialer Richtung des Rohrreinigungswerkzeugs variiert. Dadurch kann beispielsweise die Reibkraft des Rohrreinigungswerkzeugs an den Verunreinigungen bei Vorschieben des Rohrreinigungswerkzeugs in ein Rohr mit einem teilweise verstopften Querschnitt variiert werden. Beispielsweise kann die Länge der radialen Erstreckung der Borsten von einem axialen Ende des Rohrreinigungswerkzeugs zum anderen axialen Ende hin zunehmen oder abnehmen. Es können aber auch andere axiale Verläufe der radialen Erstreckung der Borsten vorteilhaft sein. Beispielsweise kann es vorteilhaft sein, dass die Länge der radialen Erstreckung erst zunimmt (abnimmt), dann einen Abschnitt lang konstant ist und dann wieder abnimmt (zunimmt). Weiterhin sind beispielsweise weitere axiale Verläufe vorteilhaft, die einen Abtransport von gelösten Verunreinigungen, wie etwa Partikeln, unterstützen.

Auch kann an dem einen Ende des axialen Abschnittes, der Borsten umfasst, ein weiteres Werkzeugelement, wie etwa ein Bohrer, Fräser, Wurzelschneider, Schneidkopf oder eine Kettenschleuder vorgesehen sein. In diesem Fall ist in dem Werkzeug ein Bohr- bzw. Schneid- bzw. sonstiges Werkzeugelement zusammen mit einem, insbesondere nachfolgenden, bürstenartigen Werkzeugelement angeordnet. Dadurch kann eine sehr effektive Bearbeitung von Verunreinigungen, Ablagerungen oder Verstopfungen bei gleichzeitig sehr guter Reinigung des Rohres bzw. Kanals ermöglicht werden. Weiterhin umfasst die Erfindung ein Rohrreinigungsspiralsystem, das zumindest eine Rohrreinigungsspirale und zumindest ein erfindungsgemäßes bürstenartiges Rohrreinigungswerkzeug umfasst. Das erfindungsgemäße Rohrreinigungsspiralsystem verbindet die Vorteile von handelsüblichen Rohrreinigungsspiralsystemen mit den dargelegten Vorteilen des erfindungsgemäßen Rohrreinigungswerkzeugs.

Vorteilhafterweise ist das Rohrreinigungsspiralsystem so ausgebildet, dass an den beiden axialen Enden des Rohrreinigungswerkzeugs jeweils eine Verbindungseinrichtung, insbesondere eine Kupplung angeordnet ist, wobei das Rohrreinigungswerkzeug an dem einen axialen Ende mit einer Rohrreinigungsspirale und an dem anderen axialen Ende mit einem weiteren Rohrreinigungswerkzeug, insbesondere mit einem Bohr-, Fräs-, Scheid- oder einem Kettenschleuderwerkzeug, verbunden ist. Damit kann zum einen eine hervorragende Effizienz erreicht werden, da der Bürstvorgang und der Bohr-, Fräs-, etc. Vorgang gekoppelt durchgeführt wird und somit sowohl eine sehr robuste Entfernung von Verunreinigung und Beseitigung von Verstopfungen als auch eine sehr gute Reinigung erzielt werden kann. Zum anderen können so das erfindungsgemäße bürstenartige Rohrreinigungswerkzeug und das zusätzliche Rohrreinigungswerkzeug unabhängig voneinander in das erfindungsgemäße Rohrreinigungsspiralsystem über die Verbindungseinrichtungen eingebaut bzw. aus dem System ausgebaut werden. Dies ermöglicht eine große Vielzahl von Kombinationen, und darüber hinaus können die einzelnen Rohrreinigungswerkzeuge getrennt voneinander je nach individuellem Verschleißzustand ausgetauscht werden. Es versteht sich von, dass das erfindungsgemäße Rohrreinigungssystem auch so ausgestaltet sein kann, dass zwischen dem erfindungsgemäßen bürstenartigen Rohrreinigungswerkzeug und dem weiteren Rohrreinigungswerkzeug auch ein weiterer Spiralabschnitt angeordnet sein kann. Weiterhin können auch mehrere Rohrreinigungswerkzeuge, möglicherweise durch Spiralabschnitte voneinander beabstandet, in axialer Richtung hintereinander angeordnet sein..Besonders vorteilhaft kann es sein, wenn sämtliche Verbindungseinrichtungen als einheitliche, handelsübliche Kupplungen ausgebildet sind. Dadurch können die einzelnen Rohrreinigungswerkzeuge beliebig vertauscht werden, und das erfindungsgemäße Rohrreinigungssystem ist mit sämtlichen auf dem Markt befindlichen Rohrreinigungssystemen kombinierbar.

In einer weiteren vorteilhaften Ausführungsform umfasst das erfindungsgemäße Rohrreinigungssystem eine Motorantriebseinrichtung zum Drehen der zumindest einen Rohrreinigungsspirale und des zumindest einen Rohrreinigungswerkzeugs. Der Schub kann entweder manuell oder auch durch eine weitere oder dieselbe Maschineneinrichtung gewährleistet sein. Dadurch kann ein sehr einfach zu bedienendes Rohrreinigungsspiralsystem dargestellt werden. Beispielsweise kann die Maschineneinrichtung eine handelsübliche Trommel-Spiralmaschine sein.

Vorteilhafterweise sind die Verbindungseinrichtungen, insbesondere die Kupplungen der einzelnen Elemente des Rohrreinigungsspiralsystems so ausgestaltet, dass sie, in Drehrichtung mit einem Drehmoment belastet, formschlüssig oder kraftschlüssig anliegen. Dadurch ist sicher gewährleistet, dass das Aufbringen eines Drehmomentes an dem einen Ende des Rohrreinigungsspiralsystems eine im Wesentlichen gleichmäßige Drehung des gesamten Systems bewirkt.

Die Erfindung wird im Folgenden durch das Beschreiben einiger Ausführungsformen unter Bezugnahme auf die sechs Zeichnungen weiter erläutert.

Es zeigt
- Fig. 1:: in einer Prinzipdarstellung ein Bestandteil eines erfindungsgemäßen Rohrreinigungswerkzeuges in Form eines Kerns, in den Borsten eingeflochten sind;
- Fig. 2:: in einer Prinzipdarstellung ein Bestandteil eines erfindungsgemäßen Rohrreinigungswerkzeuges in Form eines Vollmaterialkerns, an dem Borsten befestigt sind, mit einer Kupplung;
- Fig. 3:: in einer Prinzipdarstellung ein Bestandteil eines erfindungsgemäßen Röhrreinigungswerkzeuges in Form eines Spiralabschnitts, an dessen beiden axialen Enden jeweils eine Kupplung angeordnet ist;
- Fig. 4:: in einer Prinzipdarstellung ein erfindungsgemäßes Rohrreinigungswerkzeug mit einem Spiralabschnitt, einem Kern, Borsten und zwei Kupplungen;
- Fig. 5:: in einer Prinzipdarstellung ausschnittsweise ein Rohrreinigungsspiralsystem, das ein erfindungsgemäßes bürstenartiges Rohrreinigungswerkzeug und ein als Kreuzblattbohrer ausgebildetes Rohrreinigungswerkzeug umfasst;
- Fig. 6:: in einer Prinzipdarstellung ausschnittsweise ein Rohrreinigungsspiralsystem, das ein erfindungsgemäßes, bürstenartiges Rohrreinigungswerkzeug, ein als Kreuzblattbohrer ausgebildetes Rohrreinigungswerkzeug und ein als Kettenschleuder ausgebildetes Rohrreinigungswerkzeug umfasst; und
- Fig. 7:: in einer Prinzipdarstellung ein Bestandteil eines erfindungsgemäßen Rohrreinigungswerkzeuges in Form eines Ausschnitts eines Kerns mit mehreren Kernelementen, in die Borsten eingeflochten sind und Gelenkverbindungen, welche zwischen Kernelementen angeordnet sind.

Die im Folgenden beschriebenen erfindungsgemäßen Rohrreinigungswerkzeuge bzw. -systeme sind insbesondere zum Ausbürsten und Reinigen von Abflussrohren im Haushalt bzw. im privaten Bereich geeignet, in welchem die verwendeten Spiralsysteme herkömmlicherweise einen Durchmesser zwischen 8 mm und 32 mm aufweisen. Der Fachmann erkennt, dass die Erfindung auf derartige Abmessungen oder Anwendungsbereiche nicht beschränkt ist, und insbesondere auch auf den Industriesektor angewendet werden kann mit Spiralsystemen, welche einen weit größeren oder auch einen kleineren Durchmesser aufweisen können. Die erfindungsgemäßen Rohrreinigungswerkzeuge sind insbesondere für den Einsatz in sämtlichen handelsüblichen über einen Motor oder manuell angetriebenen Rohrreinigungsspiralsystemen geeignet.

In Fig. 1 ist ein Kern 3 dargestellt, in den Borsten 4 eingeflochten sind, wobei dieser Kern 3 zur Gestaltung eines erfindungsgemäßen Rohrreinigungswerkzeuges beispielsweise von einem Spiralabschnitt aufgenommen werden kann, worauf untenstehend näher eingegangen wird.

Spiralabschnitte der erfindungsgemäßen Werkzeuge werden aufgrund ihrer chemischen und mechanischen Eigenschaften häufig aus Edelstahl gefertigt, jedoch sind je nach Anwendung auch andere geeignete Materialien aus Metall, insbesondere Messing oder Stahl, aus Kunststoff oder auch Verbundstoff einsetzbar.

In der Ausführungsform gemäß Fig. 1, wie auch bei den weiteren dargestellten Ausführungsformen, ist es zweckmäßig, das Material, aus dem die Borsten gefertigt sind, im Hinblick auf die zu reinigenden Rohre und Kanäle auszuwählen. Insbesondere kann das Borstenmaterial Kunststoff, Messing, Stahl, Edelstahl oder ein anderes Metall umfassen oder daraus bestehen. Entsprechend sind die erfindungsgemäßen Werkzeuge zur Anwendung in allen handelsüblichen Rohren und Kanalleitungen, die beispielsweise aus Kunststoff, Stahl, Kupfer, Messing, Blei, Guss- oder Steinzeug gefertigt sind, geeignet.

Der Kern 3 gemäß Fig. 1 kann sowohl aus einem einzigen gebogenen Draht oder aus mehreren einzelnen, miteinander verdrillten Drähten hergestellt werden. Die Borsten 4 sind so in die Drahtstruktur des Kerns 3 eingeflochten, dass sie fest mit dem Kern 3 verbunden sind. Dabei können sowohl die Borsten 4 als auch der bzw. die Drähte aus geeigneten Materialien wie beispielsweise Metall, Kunststoff oder einem Verbundwerkstoff hergestellt sein. Es ist klar ersichtlich, dass die radiale Erstreckung der Borsten 4 radial weit über die radiale Erstreckung des Kerns 3 hinausgeht. Der Kern 3 ist in der dargestellten Ausführungsform nicht vollkommen starr sondern elastisch verformbar ausgebildet, sodass er beim Einsatz Rohrkrümmungen folgen kann.

In Fig. 2 ist ein Kern 3 aus einem Vollmaterial, an dem Borsten 4 befestigt sind, mit einer Kupplung 2 dargestellt. In der dargestellten Ausführungsform sind die Borsten 4 in den Kern 3 aus Vollmaterial eingegossen, und der Kern 3 hat die Form eines Zylinders. An dem in Fig. 2 dargestellten Kern 3 ist an einem axialen Ende stoff- oder formschlüssig eine Verbindungseinrichtung wie eine Kupplung 2 angeordnet. In der vorliegenden Anmeldung wird der Begriff "Kupplung" für Kupplungselemente verwendet, wobei eine lösbare mechanische Verbindungseinrichtung durch Koppeln zweier komplementär ausgestalteten Kupplungselemente bereitgestellt ist. Zur Realisierung eines erfindungsgemäßen Rohrreinigungswerkzeugs 1, ähnlich wie ein in einer der Fig. 4, 5, oder 6 dargestelltes, kann der in Fig. 2 gezeigte Kern 3 beispielsweise mittels seiner Kupplung 2 an einer entsprechenden Kupplung 2 innerhalb eines Rohrreinigungsspiralabschnitts 6 angeordnet werden.

Der in Fig. 2 abgebildete Kern muss jedoch nicht in jedem Fall die dargestellte Kupplung aufweisen. Stattdessen können an beiden Enden des Kerns jeweils keine Kupplungs- oder Koppelelemente vorgesehen sein, auch in dieser Ausführungsform ist der Kern innerhalb einer Spirale 5 eines Spiralabschnitts 6 eines erfindungsgemäßen Rohrreinigungswerkzeugs 1 angeordnet.

Ferner kann an dem Kern 3 selbst eine Rohrreinigungsspirale 5 befestigt sein. Zudem eignet sich der in Fig. 2 dargestellt Kern 3 bei Bereitstellung geeigneter Kupplungs- oder Koppelelementen an den beiden Enden auch als Kernelement 11, 11' eines in Fig. 7 dargestellten Ausschnittes eines Kerns 3. Beispielsweise kann jeweils eine Kupplung 2 an jedem Ende des in Fig. 2 dargestellten Kerns vorgesehen werden. Die Kupplung 2 kann beispielsweise nach Art der in Fig. 7 dargestellten Gelenkverbindung 12 ausgebildet sein. Hierauf wird untenstehend nochmals genauer eingegangen.

Der in Fig. 2 dargestellte Bestandteil eines erfindungsgemäßen Rohrreinigungswerkzeugs 1 ist sehr robust und insbesondere als Bestandteil eines Rohrreinigungswerkzeugs 1 für die Reinigung von sehr harten Verunreinigungen geeignet.

In Fig. 3 ist ein Spiralabschnitt 6 als Bestandteil eines erfindungsgemäß ausgebildeten Rohrreinigungswerkzeugs 1 dargestellt, an dessen beiden axialen Enden jeweils eine Kupplung 2, insbesondere zur Ankopplung an eine Rohrreinigungsspirale bzw. an einen Bohrer angeordnet ist. Dargestellt ist eine zylinderförmige Spirale 5, an deren axialen Enden Kupplungen angebracht sind, wobei in einem Verbindungsabschnitt zwischen Kupplung 2 und Spirale 5 die Wendeln der Spirale 5 zunehmend enger werden, wodurch ein sehr guter Halt der Kupplungen 2 an der Spirale 5 gewährleistet werden kann. In dem Spiralabschnitt 6 kann beispielsweise zur Gestaltung eines erfindungsgemäßen Rohrreinigungswerkzeuges ein in den Figuren 1 und 2 dargestellter Kern radial innen in der Spirale aufgenommen sein, wobei die Borsten sich radial über den Spiralabschnitt hinaus erstrecken. Bei dieser Ausführungsform kann die in Fig. 2 dargestellte Kupplung 2 entfallen. Es versteht sich, dass die jeweiligen Abmessungen des Spiralabschnittes 6 zur Aufnahme der in den Figuren 1 und 2 gezeigten Kerne angepasst sein müssen. Insofern sind die Darstellungen nicht maßstabsgetreu.

Bei dem in Fig. 3 dargestellten Teil eines erfindungsgemäßen Rohrreinigungswerkzeuges weisen die Kupplungen 2 in herkömmlicher Weise radiale Vorsprünge auf, welche das mechanische Aufdrehen der Spiralwendel auf die jeweilige Kupplung bei der Herstellung des erfindungsgemäßen Werkzeuges ermöglichen. Alle erfindungsgemäßen Werkzeuge, welche einen Spiralabschnitt wie den in Fig. 3 gezeigten aufweisen, können zumindest eine derartige Kupplung aufweisen. Die Kupplung bzw. die Kupplungselemente sind so gestaltet, dass sich bei den üblichen im Betrieb des Rohrreinigungssystems auftretenden Kräften die Kupplungsverbindung mit dem zugeordneten Spiralabschnitt nicht ungewollt löst.

In Fig. 4 ist ein Rohrreinigungswerkzeug 1 mit einem Spiralabschnitt 6 einer Spirale 5, einem Kern 3, Borsten 4 und zwei Kupplungen 2 dargestellt. Es kann beispielsweise dadurch hergestellt werden, dass bei der Anordnung gemäß Fig. 3 vor dem Aufdrehen der zweiten Kupplung auf das zweite axiale Ende der Spirale 5 ein Kern 3 gemäß Fig. 1 in das Innere der Spirale 5 eingesetzt wird. Die Befestigung der Kupplungen 2 an der Spirale 5 ist insofern mit der zu Fig. 3 beschriebenen identisch. Innerhalb der Spirale 5 ist der Kern 3 angeordnet, an dem Borsten 4 befestigt sind. Die Borsten 4 erstrecken sich somit innerhalb der Abstände 7 zwischen den Spiralwendeln hindurch radial nach außen. Die radiale Erstreckung der Borsten geht dabei weit über die radiale Erstreckung der Spirale 5 hinaus.

Beispielsweise kann es bei einer Spirale 5 mit einem Durchmesser von 32 mm sinnvoll sein, ausgehend von der Spiralenachse eine radiale Erstreckung der Borsten 4 von etwa 115 mm vorzusehen. Ein solches Rohrreinigungswerkzeug 1 kann beispielsweise in Rohren mit einem Durchmesser von etwa 125 mm bis 150 mm zum Einsatz kommen. Auch kann es vorteilhaft sein, bei einer Spirale 5 mit einem Durchmesser von 16 mm eine radiale Erstreckung der Borsten 4 von 25 mm bis von 35 mm vorzusehen. Entsprechend der radialen Erstreckung der Borsten 4 und dem Arbeitsziel kann ein solches Rohrreinigungswerkzeug 1 für Rohre von 30 mm bis 70 mm geeignet sein.

Der Kern 3 ist in der beschriebenen Ausführungsform mit den beiden Kupplungen 2 in Formschluss, so dass kein axiales Verschieben des Kerns 3 in dem Rohrreinigungswerkzeug 1 möglich ist. Das in Fig. 4 dargestellte Rohrreinigungswerkzeug 1 lässt sich sehr einfach in Rohrreinigungsspiralsysteme 8 integrieren, ist bodengängig und weist sowohl eine ausgezeichnete Robustheit als auch eine gute Flexibilität auf. Aufgrund der möglichen Verwendung von handelsüblichen Rohrreinigungsspiralen als Spirale 5 bei der Herstellung des Rohrreinigungswerkzeugs 1 ist eine sehr kostengünstige Herstellung des erfindungsgemäßen Rohrreinigungswerkzeugs 1 möglich.

In Fig. 5 ist ein Rohrreinigungsspiralsystem 8 ausschnittsweise dargestellt, das ein erfindungsgemäßes bürstenartiges Rohrreinigungswerkzeug 1 und ein daran angekoppeltes, als Kreuzblattbohrer 9 ausgebildetes Rohrreinigungswerkzeug umfasst. Das bürstenartige Rohrreinigungswerkzeug 1 weist an beiden axialen Enden jeweils eine Kupplung 2, auf. An dem einen axialen Ende kann beispielsweise eine bzw. mehrere hintereinander angeordnete Rohrreinigungsspirale angekuppelt werden, wobei die letzte der Rohrreinigungsspiralen an einen Motorantrieb angekuppelt ist (nicht gezeigt). An dem anderen axialen Ende ist das als Kreuzblattbohrer 9 ausgebildete Rohrreinigungswerkzeug angekuppelt. Das bürstenartige Rohrreinigungswerkzeug 1 umfasst einen Kern 3 mit daran angebrachten Borsten 4 und eine Spirale 5. Die radiale Erstreckung der Borsten 4 variiert in axialer Richtung in der dargestellten Ausführungsform. Von einem axialen Ende des Rohrreinigungswerkzeugs 1 aus gesehen nimmt die radiale Erstreckung der Borsten 4 zunächst zu, ist dann über einen axialen Abschnitt hinweg konstant und nimmt zum anderen axialen Ende hin wieder ab. Diese Ausgestaltung ist vorteilhaft, da dabei Verstopfungen und zu hohe Drehwiderstände vermieden werden können.

In Fig. 6 ist im Ausschnitt ein Rohrreinigungsspiralsystem 8 dargestellt, das ein bürstenartiges Rohrreinigungswerkzeug 1, ein als Kreuzblattbohrer 9 ausgebildetes Rohrreinigungswerkzeug und ein als Kettenschleuder 10 ausgebildetes Rohrreinigungswerkzeug umfasst. Die einzelnen Rohrreinigungswerkzeuge 1, 9, 10 sind jeweils mit Kupplungen 2 hintereinander gekuppelt. In der dargestellten Ausführungsform ist die Länge der radialen Erstreckung der Borsten 4 über die axiale Erstreckung des Bürstenteils konstant.

Dem Fachmann ist verständlich, dass das dargestellte Rohrreinigungssystem 8 sehr viele Kombinationen von Rohrreinigungswerkzeugen 1, 9, 10 oder anderen zulässt. Durch die Kupplungen 2 können die Rohrreinigungswerkzeuge 1, 9, 10 beliebig ausgetauscht werden, wobei sowohl der jeweilige Verschleiß als auch die jeweilige Anwendung berücksichtigt werden kann. Dabei kann es insbesondere sinnvoll sein, einheitliche, handelsübliche Kupplungen zu verwenden, da dadurch der Austausch der einzelnen Elemente des Systems und die Ankupplung an handelsübliche Systeme und Vorrichtungen erleichtert wird.

Wenn das erfindungsgemäße Rohrreinigungsspiralsystem 8 beispielsweise eine Motoreinrichtung umfasst, welche eine oder mehrere seriell hintereinander angeordnete Rohrreinigungsspiralen und -werkzeuge in eine Dreh- und/oder Vorwärtsbewegung versetzt, entfernt bei der dargestellten Anordnung der Kreuzbohrer 9 zunächst sehr grobe Verstopfungen im Zentrum des zu reinigenden Rohres, die Kettenschleuder 10 radial außen liegende Ablagerungen und das bürstenartige Rohrreinigungswerkzeug 1 auch kleine Ablagerungen, insbesondere an der Innenwand des zu reinigenden Rohres. Es ist offensichtlich, dass durch das erfindungsgemäße Rohrreinigungsspiralsystem 8 eine effiziente Entfernung von Verstopfungen und gleichzeitig eine sehr gute Reinigung von Rohren und Kanälen erreicht werden kann.

In Fig. 7 ist ein Ausschnitt eines Kerns 3 eines erfindungsgemäßen Rohrreinigungswerkzeuges 1 mit Kernelementen 11, 11', 11" und jeweiligen Gelenkverbindungen 12 dargestellt, wie er zur Gestaltung eines Rohrreinigungswerkzeuges ähnlich den in den Fig. 4, 5 und 6 gezeigten verwendbar ist, indem er in dem Inneren eines Spiralabschnittes angeordnet wird und Borsten sich radial über die Spirale hinaus nach außen erstrecken. Die radialen und axialen Abmessungen des in Fig. 7 im Ausschnitt dargestellten Kerns 3 sind dabei auf die Abmessungen des diesen Kern aufnehmenden Spiralabschnittes abgestimmt, so dass der in Fig. 7 gezeigte Kern 3 wiederum von einem Spiralabschnitt 6 aufgenommen werden kann, wobei die Borsten 4 sich radial über die Spirale hinaus erstrecken zur Gestaltung eines erfindungsgemäßen Rohrreinigungswerkzeugs nach Art eines wie in Fig. 4, 5 und 6 dargestellten.

In der in Fig. 7 dargestellten Ausführungsform des Kerns sind sämtliche Kernelemente 11, 11', 11" identisch aufgebaut und in der Form eines verdrillten Metalldrahtes ausgebildet. In die Kernelemente 11, 11', 11" sind Borsten 4, die sich radial zur Achse der Kernelemente nach außen erstrecken, eingeflochten, und benachbarte Kernelemente 11', 11" sind über Gelenkverbindungen 12 mechanisch miteinander gekoppelt. In der beschriebenen Ausführungsform sind die Gelenkverbindungen als Kugel/Pfanne-Gelenk ausgebildet, wodurch, wie abgebildet, die Achsen benachbarter Kernelemente 11', 11" gegeneinander verkippbar sind. Ein erfindungsgemäßes Rohrreinigungswerkzeug 1 mit einem gemäß Fig. 7 ausgebildeten Kern 3 kann somit auch dem Verlauf gekrümmter Rohrleitungen folgen, wobei die den Kern 3 wie in den Fig. 4, 5 und 6 dargestellt umgebende Spirale 5 gleichzeitig eine hinreichende Stabilität des Rohrreinigungswerkzeugs gewährleistet. Die dargestellten Gelenkverbindungen 12 ermöglichen außerdem eine Rotation von benachbarten Kernelementen 11', 11" gegeneinander, wodurch insbesondere unterschiedliche Drehgeschwindigkeiten benachbarter Kernelemente 11', 11" realisiert werden können.

Falls der Spiralabschnitt 6 eines erfindungsgemäßen Rohrreinigungswerkzeugs 1, innerhalb dessen ein Kern 3 umfassend einen nach Art des in Fig. 7 dargestellten Ausschnitt angeordnet ist, seitliche Begrenzungen, wie etwa Anschläge, aufweist, können benachbarte Kernelemente 11', 11" nur kurzzeitig unterschiedliche Rotationsgeschwindigkeiten aufweisen. Dies ist dadurch bedingt, dass die Spirale als eine Art Gewinde für die Borsten wirkt und damit bei unterschiedlicher Rotationsgeschwindigkeit von Kernelement und Spirale eine axiale Kraft auf ein Kernelement 11 bewirken kann. Der axiale Abstand benachbarter Kernelemente 11', 11" ist dabei ohnehin durch das Spiel beschränkt, das die Gelenkverbindungen 12 gewähren. Die dargestellten Gelenkverbindungen 12 weisen beispielsweise nur ein sehr geringen Spiel auf, so dass benachbarte Kernelemente 11', 11" nur über eine geringe Dauer unterschiedliche Rotationsgeschwindigkeiten aufweisen können. Beispielsweise können die Gelenkverbindungen 12 auch so ausgebildet sein, dass eine Rotation benachbarter Kernelemente 11', 11" gegeneinander nur bei Überwindung einer durch die Gelenkverbindung 12 vorgegebenen Reibkraft erreicht werden kann.

Die Gelenkverbindungen 12 sind weiterhin zug- und druckbelastbar, so dass mit einem entsprechend aufgebauten Kern 3 ein sehr robustes und dabei gleichzeitig flexibles Rohrreinigungswerkzeug 1 realisiert ist.

Die Gelenkverbindungen 12 können in einer anderen, nicht dargestellten Ausführungsform beispielsweise auch als zumindest ein, vorteilsweise mehrere hintereinander gereihte Drehachsengelenke aufgebaut sein. Dadurch kann beispielsweise eine Rotation benachbarter Kernelmente 11', 11" vollständig verhindert werden und gleichzeitig eine Flexibilität des Kerns 3 und damit des Rohrreinigungswerkzeugs in einer Richtung senkrecht zu seiner Achse gewährleistet werden.

In weiteren Ausführungsformen können Kernelemente 11, 11', 11" und/oder auch Gelenkverbindungen 12 zwischen den Kernelementen unterschiedlich ausgebildet sein. Damit kann möglicherweise besonderen Anforderungen an ein Rohrreinigungswerkzeug 1 Rechnung getragen werden.

### Bezugszeichenliste

- 1: Rohrreinigungswerkzeug
- 2: Kupplung
- 3: Kern
- 4: Borste
- 5: Spirale
- 6: Spiralabschnitt
- 7: Abstand
- 8: Rohrreinigungsspiralsystem
- 9: Kreuzbohrer
- 10: Kettenschleuder
- 11: Kernelement
- 12: Gelenkverbindung

## Patentansprüche

1. Rohrreinigungswerkzeug (1) für ein Rohrreinigungsspiralsystem (8), wobei das Rohrreinigungswerkzeug (1) bürstenartig zum Ausbürsten und Reinigen von Rohren ausgebildet ist und eine Vielzahl von sich radial erstreckenden Borsten (4) aufweist, die über eine axiale Erstreckung und umfänglich des Rohrreinigungswerkzeuges angeordnet sind und das Rohrreinigungswerkzeug zumindest eine Verbindungseinrichtung aufweist zum Verbinden mit zumindest einer in eine Dreh- und Schubbewegung versetzbare Rohrreinigungsspirale des Rohrreinigungsspiralsystem (8), **dadurch gekennzeichnet,** das s das Rohrreinigungswerkzeug (1) zumindest einen Spiralabschnitt (6) umfasst, wobei an einem axialen Ende des Spiralabschnittes die Verbindungseinrichtung angeordnet ist, und wobei die Borsten (4) an einem um seine Längsachse in Drehbewegung versetzbaren Kern (3) befestigt sind, der im Innern der Spirale (5) des zumindest einen Spiralabschnittes (6) angeordnet ist, und sich die Vielzahl von Borsten (4) in dem Spiralabschnitt ausgehend vom Kern von dem Innern der Spirale (5) des Spiralabschnitts (6) zwischen benachbarten Spiralwendeln radial über den Spiralabschnitt (6) hinaus nach außen erstrecken.

2. Rohrreinigungswerkzeug (1) nach Anspruch 1, **dadurch gekennzeichnet, dass** der Kern (3) zumindest zwei insbesondere axial in Reihe angeordnete Kernelemente (11, 11', 11") umfasst.

3. Rohrreinigungswerkzeug (1) nach Anspruch 2, **dadurch gekennzeichnet, dass** benachbarte Kernelemente (11, 11'; 11', 11") durch Gelenkverbindung (12) mechanisch miteinander gekoppelt sind.

4. Rohrreinigungswerkzeug (1) nach einem der vorherigen Ansprüche, **dadurch gekennzeichnet, dass** die zumindest eine Verbindungseinrichtung als betätigbare Kupplung (2) ausgebildet ist, welche mittels eines Werkzeugs oder werkzeuglos betätigbar ist.

5. Rohrreinigungswerkzeug (1) nach einem der vorherigen Ansprüche, **dadurch gekennzeichnet, das s** die Borsten (4) in einem axialen Abschnitt angeordnet sind, an dessen beiden axialen Enden jeweils eine Verbindungseinrichtung, insbesondere eine Kupplung (2), angeordnet ist.

6. Rohrreinigungswerkzeug (1) nach einem der vorherigen Ansprüche, **dadurch gekennzeichnet, dass** an beiden axialen Enden des Spiralabschnittes (6) jeweils eine Verbindungseinrichtung, insbesondere eine Kupplung (2), angeordnet ist.

7. Rohrreinigungswerkzeug (1) nach Anspruch 5, **dadurch gekennzeichnet, dass** zumindest eine der Verbindungseinrichtungen, insbesondere eine Kupplung (2), an einer Stirnseite des Kerns (3), an dem die Borsten (4) befestigt sind, anliegt.

8. Rohrreinigungswerkzeug (1) nach Anspruch 5, **dadurch gekennzeichnet, dass** beide Verbindungseinrichtungen, insbesondere beide Kupplungen (2), mit dem Kern (3), an dem die Borsten (4) befestigt sind, formschlüssig oder stoffschlüssig verbunden sind.

9. Rohrreinigungswerkzeug (1) nach einem der vorherigen Ansprüche, **dadurch gekennzeichnet, da ss** die Länge der radialen Erstreckung der Borsten (4) in axialer Richtung variiert.

10. Rohrreinigungswerkzeug (1) nach einem der vorherigen Ansprüche, **dadurch gekennzeichnet, da s s** an einem Ende des Spiralabschnittes (6), der Borsten (4) umfasst, ein Bohrerelement vorgesehen ist.

11. Rohrreinigungsspiralsystem (8) umfassend zumindest eine Rohrreinigungsspirale sowie zumindest ein Rohrreinigungswerkzeug (1) nach einem der Ansprüche 1 bis 10.

12. Rohrreinigungsspiralsystem (8) nach Anspruch 10, **dadurch gekennzeichnet, dass** das Rohrreinigungswerkzeug (1) an seinen beiden axialen Enden jeweils eine Kupplung (2) aufweist, wobei das Rohrreinigungswerkzeug (1) an dem einen axialen Ende mit einer Rohrreinigungsspirale und an dem anderen axialen Ende mit einem weiteren Rohrreinigungswerkzeug (9, 10), insbesondere mit einem Bohr-, Fräs-, Schneid- oder Kettenschleuderwerkzeug, verbunden ist.

13. Rohrreinigungsspiralsystem (8) nach Anspruch 10 oder 11, **gekennzeichnet durch** eine Motorantriebseinrichtung zum Drehen der zumindest einen Rohrreinigungsspirale und des zumindest einen Rohrreinigungswerkzeugs (1).

## Claims

1. Pipe cleaning tool (1) for a pipe cleaning spiral system (8), wherein said pipe cleaning tool (1) is designed in a brush-like manner for brushing and cleaning pipes and comprises a plurality of radially extending bristles (4) that are arranged over an axial extent and circumferentially of said pipe cleaning tool and said pipe cleaning tool having at least one connecting device for connection to at least one pipe cleaning spiral of said pipe cleaning spiral system (8) which can be imparted a rotary and translatory motion, **characterized in that** the pipe cleaning tool (1) comprises at least one spiral portion (6), wherein the connecting device is arranged on an axial end of said spiral portion and wherein the bristles (4) are fixed around a core (3) that can be imparted a rotary motion about its longitudinal axis, said core being arranged in the interior of the spiral (5) of the at least one spiral portion (6), and the plurality of bristles (4) in said spiral portion extending between adjacent coils of the spiral radially outwardly beyond the spiral portion (6), from the core and from the interior of the spiral (5) of said spiral portion (6).

2. Pipe cleaning tool (1) according to claim 1, **characterized in that** the core (3) comprises at least two core elements (11, 11', 11"), which are particularly arranged in series.

3. Pipe cleaning tool (1) according to claim 2, **characterized in that** adjacent core elements (11, 11'; 11', 11') are mechanically coupled to each other by an articulated connection.

4. Pipe cleaning tool (1) according to one of the preceding claims, **characterized in that** the at least one connecting device is constructed as an actuable coupling (2) that can be actuated using a tool or without using tools.

5. Pipe cleaning tool (1) according to one of the preceding claims, **characterized in that** the brushes (4) are arranged in an axial portion having arranged a respective connecting device, particularly a coupling (2), on both axial ends thereof.

6. Pipe cleaning tool (1) according to one of the preceding claims, **characterized in that** a connecting device, particularly a coupling (2), is respectively arranged on both axial ends of the spiral portion (6).

7. Pipe cleaning tool (1) according to claim 5, **characterized in that** at least one of the connecting devices, particularly a coupling (2), rests against a front side of the core (3) to which the bristles (4) are fixed.

8. Pipe cleaning tool (1) according to claim 5, **characterized in that** both connecting devices, particularly both couplings (2), are positively connected of firmly bonded to the core (3) to which the bristles (4) are fixed.

9. Pipe cleaning tool (1) according to one of the preceding claims, **characterized in that** the length of the radial extent of the bristles (4) varies in the axial direction.

10. Pipe cleaning tool (1) according to one of the preceding claims, **characterized in that** a drill element is provided on one end of the spiral portion (6) that comprises bristles (4).

11. Pipe cleaning spiral system (8), comprising at least one pipe cleaning spiral as well as at least one pipe cleaning tool (1) according to any one of the claims 1 to 10.

12. Pipe cleaning spiral system (8) according to claim 10, **characterized in that** the pipe cleaning tool (1) respectively includes a coupling (2) on both axial ends thereof, wherein said pipe cleaning tool (1) is provided on one axial end with a pipe cleaning spiral and on the other axial end with an additional pipe cleaning tool (9, 10), particularly with a drilling, milling, cutting or chain slingshot tool.

13. Pipe cleaning spiral system (8) according to claim 10 or 11, **characterized by** a motor drive mechanism for rotating the at least one pipe cleaning spiral and the at least one pipe cleaning tool (1).

## Revendications

1. Outil de nettoyage de tuyau (1) pour un système à spirale de nettoyage de tuyau (8), dans lequel ledit outil de nettoyage de tuyau (1) est réalisé sous la forme de brosse pour brosser et nettoyer des tuyaux et comporte une pluralité de poils (4) s'étendant radialement et étant disposés sur une étendue axiale et circonférentiellement de l'outil de nettoyage de tuyau et ledit outil de nettoyage de tuyau comportant au moins un connecteur pour la connexion à au moins une spirale de nettoyage de tuyau du système à spirale de nettoyage de tuyau (8), spirale qui peut être mise en rotation et en translation, **caractérisé en ce que** l'outil de nettoyage de tuyau (1) comporte au moins une partie en spirale (6), ledit connecteur étant disposé à une extrémité axiale de la partie en spirale et les poils (4) étant fixés à un noyau (3) pouvant être mis en rotation autour de son axe longitudinal, ledit noyau étant disposé à l'intérieur de la spirale (5) de l'au moins une partie en spirale (6), et la pluralité de poils (4) dans la partie en spirale s'étendant entre des hélices de la spirale et radialement vers l'extérieur et au-delà de la partie en spirale (6), à partir dudit noyau et de l'intérieur de la spirale (5) de la partie en spirale (6).

2. Outil de nettoyage de tuyau (1) selon la revendication 1, **caractérisé en ce que** le noyau (3) comporte au moins deux éléments de noyau (11, 11', 11 ") disposés en particulier axialement en série.

3. Outil de nettoyage de tuyau (1) selon la revendication 2, **caractérisé en ce que** des éléments de noyau (11, 11'; 11', 11") adjacents sont couplés mécaniquement entre eux par un joint articlé (12).

4. Outil de nettoyage de tuyau (1) selon l'une des revendications précédentes, **caractérisé en ce que** ledit au moins un connecteur est réalisé sous la forme d'un dispositif d'accouplement (2) actionnable qui peut être actionné au moyen d'un outil ou sans outil.

5. Outil de nettoyage de tuyau (1) selon l'une des revendications précédentes, **caractérisé en ce que** les poils (4) sont disposés dans une section axiale, aux deux extrémités axiales de ladite section axiale est respectivement arrangé un connecteur, notamment un dispositif d'accouplement (2).

6. Outil de nettoyage de tuyau (1) selon l'une des revendications précédentes, **caractérisé en ce qu'**aux deux extrémités de la partie en spirale (6) est respectivement arrangé un connecteur, notamment un dispositif d'accouplement (2).

7. Outil de nettoyage de tuyau (1) selon la revendication 5 , **caractérisé en ce qu'**au moins un des connecteurs, notamment un dispositif d'accouplement (2), est appliqué contre la face frontale du noyau (3) sur lequel sont fixés les poils (4).

8. Outil de nettoyage de tuyau (1) selon la revendication 5 , **caractérisé en ce que** les deux connecteurs, notamment les deux dispositifs d'accouplement (2), sont connectés au noyau (3) sur lequel sont fixés les poils (4) de manière positive ou par adhérence.

9. Outil de nettoyage de tuyau (1) selon l'une des revendications précédentes, **caractérisé en ce que** la longueur de l'étendue radiale des poils (4) varie dans la direction axiale.

10. Outil de nettoyage de tuyau (1) selon l'une des revendications précédentes, **caractérisé en ce qu'**à l'extrémité de la partie en spirale (6) qui comporte les poils (4) est prévu un élément de forage.

11. Système à spirale de nettoyage de tuyau (8), comprenant au moins une spirale de nettoyage de tuyau ainsi qu'au moins un outil de nettoyage de tuyau (1) selon l'une des revendications 1 à 10.

12. Système à spirale de nettoyage de tuyau (8) selon la revendication 10, **caractérisé en ce que** ledit outil de nettoyage de tuyau (1) respectivement présente un dispositif d'accouplement (2) à ses deux extrémités, l'outil de nettoyage de tuyau (1) étant connecté à une spirale de nettoyage de tuyau sur l'une des extrémités axiales et à un autre outil de nettoyage de tuyau (9, 10), notamment à un outil de forage, de fraisage, de coupe ou un outil de tête à chaîne, sur l'autre des extrémités axiales.

13. Système à spirale de nettoyage de tuyau (8) selon la revendication 10 ou 11, **caractérisé par** un dispositif d'entraînement par moteur pour tourner ladite au moins une spirale de nettoyage de tuyau et ladite au moins un outil de nettoyage de tuyau (1).
